# EUROPÄISCHE PATENTSCHRIFT

(11) **EP 1 332 283 B1**
(45) Veröffentlichungstag und Bekanntmachung des Hinweises auf die Patenterteilung: **07.06.2006**
(21) Anmeldenummer: 01992835.7
(22) Anmeldetag: 30.10.2001
(51) Int. Cl.: F02M 61/10, F02M 61/18

(54) **EINSPRITZNADEL MIT ELASTISCHER NADELSPITZE**
INJECTION NEEDLE WITH ELASTIC NEEDLE TIP
AIGUILLE D'INJECTION PRESENTANT UNE POINTE D'AIGUILLE ELASTIQUE

(30) Priorität: 02.11.2000 DE 10054183
(43) Veröffentlichungstag der Anmeldung: 06.08.2003
(73) Patentinhaber: SIEMENS AKTIENGESELLSCHAFT, 80333 München (DE)
(72) Erfinder: PERRAS, Alwin, 92363 Breitenbrunn (DE); HOFMANN, Thomas, 93049 Regensburg (DE); YALCIN, Hakan, 89231 Neu-Ulm (DE)
(86) Internationale Anmeldenummer: PCT/DE2001/004102
(87) Internationale Veröffentlichungsnummer: WO 2002/036961

(56) Entgegenhaltungen:
- EP-A- 0 641 931
- DE-A- 19 855 568
- US-A- 4 168 804
- PATENT ABSTRACTS OF JAPAN vol. 1997, no. 06, 30. Juni 1997 (1997-06-30) & JP 09 032696 A (MITSUBISHI MOTORS CORP), 4. Februar 1997 (1997-02-04)
- PATENT ABSTRACTS OF JAPAN 25. Dezember 1987 (1987-12-25) & JP 62 162768 A (NIPPON DENSO CO), 18. Juli 1987 (1987-07-18)

## Beschreibung

Die Erfindung betrifft eine Einspritznadel gemäß dem Oberbegriff des Patentanspruchs 1 und ein Einspritzventil mit einer solchen Einspritznadel.

Einspritznadeln weisen unterschiedlichste Formen insbesondere im Bereich der Nadelspitze auf, mit denen eine Beeinflussung der Kraftstoffströmung erreicht wird. Weiterhin ist an der Nadelspitze eine Dichtfläche ausgebildet, die einem Dichtsitz eines Düsenkörpers zugeordnet ist. Der Dichtsitz wird beim Öffnen und Schließen des Einspritzventils dynamisch und statisch stark beansprucht. Bei geringen Abweichungen in der Justierung der Einspritznadel im Einspritzventil tritt ein erhöhter Verschleiß am Dichtsitz auf. Durch den Verschleiß wird eine Hubvergrößerung der Einspritznadel und/oder eine Undichtheit am Dichtsitz bewirkt.

Aus der JP 62162768 ist eine Einspritznadel für ein Einspritzventil mit einem Nadelkörper bekannt, der einen Nadelschaft und eine Nadelspitze aufweist, wobei eine Nadelspitze an der Dichtfläche ausgebildet ist, die zum Aufliegen auf einem Dichtsitz eines Düsenkörpers ausgebildet ist, wobei die Dichtfläche kegelförmig und rotationssymmetrisch zu einer Symmetrieachse der Einspritznadel ausgebildet ist, wobei der Dichtsitz kegelförmig und rotationssymmetrisch zu der Symmetrieachse der Einspritznadel ausgebildet ist, wobei der Dichtsitz der Dichtfläche zugeordnet ist und zwischen der Dichtfläche und dem Dichtsitz ein Differenzwinkel ausgebildet ist. Die Nadelspitze ist als rotationssymmetrischer Körper ausgebildet.

Bisher ist es bekannt, aufwendige Geometrien am Dichtsitz oder an der Einspritznadel auszubilden, um einen Dichtsitzverschleiß in Grenzen zu halten.

Die Aufgabe der Erfindung besteht darin, eine einfach aufgebaute Einspritznadel bereitzustellen, mit der ein Verschleißen des Dichtsitzes reduziert ist.

Die Aufgabe der Erfindung wird durch die Merkmale des Anspruchs 1 gelöst.

Ein wesentlicher Vorteil der Erfindung besteht darin, dass die Nadelspitze über ein elastisches Element mit dem Nadelschaft verbunden ist. Das elastische Element dämpft den Impuls, mit der die Einspritznadel mit der Nadelspitze auf einen Dichtsitz aufschlägt, so dass eine geringere Beanspruchung des Dichtsitzes erreicht wird.

Weitere vorteilhafte Ausbildungen der Erfindung sind in den abhängigen Ansprüchen angegeben. Eine bevorzugte Ausführungsform des elastischen Elementes besteht darin, ein mittensymmetrisch angeordnetes Verbindungsstück zwischen dem Nadelschaft und der Nadelspitze auszubilden. Dabei ist die Nadelspitze, das Verbindungsstück und der Nadelschaft einstückig ausgebildet. Auf diese Weise wird eine besonders einfache Ausführungsform der Erfindung bereitgestellt.

Vorzugsweise wird das Verbindungsstück in der Weise ausgebildet, dass eine ringförmig umlaufende Nut in die Einspritznadel eingebracht ist, die das Verbindungsstück definiert.

Eine bevorzugte Ausführungsform der Erfindung besteht darin, das Verbindungsstück mit einem Durchmesser von 0,5 bis 1,5 mm auszubilden.

Gute elastische Eigenschaften der Nadelspitze werden erreicht, indem die Nut einen Abstand von einer Dichtkante der Nadelspitze aufweist, der im Bereich von 0 bis 1 mm liegt.

In einer bevorzugten Ausführungsform weist die Nut einen U-förmigen Querschnitt auf. Eine U-förmige Nut ist einfach einzubringen, so dass die Einspritznadel kostengünstig zu fertigen ist.

Die Erfindung wird im Folgenden anhand der Figuren näher erläutert. Es zeigen
Fig. 1 einen schematischen Aufbau eines Einspritzventils,
Fig. 2 eine Nadelspitze mit einem Nadelschaft, und Fig. 3 eine weitere Ausführungsform der Einspritznadel.

Fig. 1 zeigt ein Einspritzventil 1, das einen Düsenkörper 2 aufweist. Im Düsenkörper 2 ist eine Einspritznadel 10 beweglich geführt. Die Einspritznadel 10 weist eine Nadelspitze 11 mit einer Dichtfläche 6 auf. Die Dichtfläche 6 liegt im geschlossenen Zustand des Einspritzventils 1 mit einer Dichtkante 22 auf einem Dichtsitz 5 auf, der oberhalb von Einspritzlöchern 4 an der Innenwandung des Düsenkörpers 2 ausgebildet ist. Zwischen der Einspritznadel 10 und dem Düsenkörper 2 ist ein Einspritzraum 3 ausgebildet, der an eine Zulaufbohrung 8 angeschlossen ist. Über die Zulaufbohrung 8 wird der Einspritzraum 3 mit Kraftstoff versorgt. In einer bevorzugten Ausführungsform ist die Zulaufbohrung 8 mit einem Kraftstoffspeicher verbunden, der Kraftstoff mit einem vorgegebenen Druck bereithält.

Im Einspritzventil 1 ist ein Aktor 7 über der Einspritznadel 10 angeordnet, der elektrische Anschlüsse 9 aufweist. Der Aktor 7 steht in Wirkverbindung mit der Einspritznadel 10 und legt abhängig von der Ansteuerung über die Anschlüsse 9 die Position der Einspritznadel 10 fest. Soll eine Einspritzung erfolgen, so wird der Aktor 7 in entsprechender Weise angesteuert und die Einspritznadel 10 wird durch den Aktor 7 vom Dichtsitz 5 abgehoben. Somit entsteht eine hydraulische Verbindung zwischen dem Einspritzraum 3 und den Einspritzlöchern 4. Als Folge wird Kraftstoff über die Einspritzlöcher 4 abgegeben.

Soll die Einspritzung beendet werden, so wird die Ansteuerung des Aktors 7 unterbrochen und der Aktor 7 bewegt die Einspritznadel 10 wieder mit der Dichtfläche 6 auf den Dichtsitz 5, so dass die hydraulische Verbindung zwischen dem Einspritzraum 3 und den Einspritzlöchern 4 unterbrochen ist.

Fig. 2 zeigt einen Teilausschnitt des vorderen Bereichs der Einspritznadel 10 und des Düsenkörpers 2. Die Einspritznadel 10 ist in einen Nadelschaft 12 und eine Nadelspitze 11 unterteilt, wobei die Nadelspitze 11 über ein Verbindungsstück 13 mit dem Nadelschaft 12 verbunden ist. Die Nadelspitze 11 weist eine kegelförmige Dichtfläche 6 auf, die rotationssymmetrisch zu einer Symmetrieachse 14 ausgebildet ist. Der Dichtfläche 6 ist ein kegelförmiger Dichtsitz 5 zugeordnet, der ebenfalls rotationssymmetrisch zur Symmetrieachse 14 an der Innenwandung des Düsenkörpers 2 ausgebildet ist. Zwischen der Dichtfläche 6 und dem Dichtsitz 5 ist ein Differenzwinkel A ausgebildet, so dass eine sichere Abdichtung zwischen dem Dichtsitz 5 und der Dichtfläche 6 gewährleistet ist. Im geschlossenen Zustand liegt die Dichtfläche 6 oberhalb der Einspritzlöcher 4 mit der Dichtkante 22 auf dem Dichtsitz 5 in einer umlaufenden Ringfläche auf.

Der Nadelschaft 12 geht von einem ersten zylinderförmigen Teilstück 15 in ein zweites, kegelförmiges Teilstück 16 über. An das zweite Teilstück 16 schließt sich ein drittes Teilstück 17 an, das ebenfalls zylinderförmig ausgebildet ist, aber einen kleineren Querschnitt als das erste Teilstück 15 aufweist. Das dritte Teilstück 17 verjüngt sich wiederum über eine umlaufende, ringförmige Nut 18 in einem vierten Teilstück 19, das das Verbindungsstück 13 darstellt. Anschließend erweitert sich der Querschnitt ausgehend vom vierten Teilstück 19 in einem fünften Teilstück 20. Das fünfte Teilstück 20 stellt den oberen Teil der Nadelspitze 11 dar. Die Nadelspitze 11 verjüngt sich in der Kegelform der Dichtfläche 6 bis zu einer Endfläche 21, die die Nadelspitze 11 abschließt.

Das fünfte Teilstück 20 und das dritte Teilstück 17 weisen vorzugsweise den gleichen Querschnitt auf. Die Nut 18 weist vorzugsweise im Querschnitt eine U-Form auf. Es sind jedoch auch andere Formen von Nuten 18 möglich.

Das Verbindungsstück 13 ist vorzugsweise mittensymmetrisch zur Symmetrieachse 14 angeordnet und weist vorzugsweise einen Durchmesser D von 0,5 bis 1,8 mm auf. Eine bevorzugte Größe für den Durchmesser des Verbindungsstückes 13 liegt im Bereich von 1,1 bis 1,3 mm.

Die Breite B der Nut 18 parallel zur Symmetrieachse 14 gesehen weist vorzugsweise einen Wert von 0,1 bis 1 mm auf. Besonders gute Eigenschaften wurden mit einer Nutbreite von 0,25 bis 0,35 mm erreicht.

Die Nut 18 weist eine Unterkante 23 auf, an der sich die Nadelspitze 11 zu dem Verbindungsstück 13 verjüngt. Der Abstand zwischen der Dichtkante 22 und der Unterkante 23 ist von besonderer Bedeutung, da der Abstand wesentlich die elastischen Eigenschaften der Anbindung der Nadelspitze an die Einspritznadel und damit die dämpfenden Eigenschaften der Einspritznadel festlegt. Gute dämpfende Eigenschaften werden mit einem Abstand Z der Unterkante 23 von der Dichtkante 22 erreicht, der im Bereich von 0,1 bis 1 mm liegt.

Die Unterkante 23 verläuft vorzugsweise nach einer Rundung senkrecht zur Längsachse der Einspritznadel. Eine wesentliche Funktion der Nut 18 besteht darin, eine Reduzierung des Querschnittes des Verbindungsstückes 13 zu erreichen.

Versuche haben ergeben, dass eine Ausbildung des Verbindungsstückes 13 mit einem geringen Abstand zur Dichtkante 22 besonders dämpfende Eigenschaften ermöglicht. Jedoch ist es vorteilhaft aus Gründen der Fertigungsgenauigkeit und evtl. auftretendem Verschleiß einen festgelegten Abstand von der Dichtkante 22 einzuhalten.

Durch die dämpfende Wirkung des Verbindungsstückes 13 kann die maximale Fließspannung, die von der Nadelspitze 11 auf den Düsenkörper 2 ausgeübt wird, um bis zu 50% reduziert werden.

Bevorzugte Werte für eine Kombination aus dem Durchmesser D und dem Abstand Z liegen für den Durchmesser D von 1 - 1,3 mm und dem Abstand Z von 0,1 bis 1 mm.

Die Einspritznadel 10 der Figur 2 ist einstückig aus dem Nadelschaft 12, dem Verbindungsstück 13 und der Nadelspitze 11 ausgebildet. Beispielsweise wird die Einspritznadel 10 aus Arbeitsstahl S 652 oder aus dem Material 100 Chrom 6 hergestellt.

Die Erfindung ist jedoch nicht auf die einstückige Ausbildungsform beschränkt, sondern der Nadelschaft 12, das Verbindungsstück 13 und die Nadelspitze 11 können auch aus verschiedenen Materialien hergestellt sein, wobei das Verbindungsstück 13 mit dem Nadelschaft 12 und der Nadelspitze 11 über geeignete Verbindungsflächen oder Verbindungsmittel verbunden ist. Beispielsweise kann das Verbindungsstück 13 in den Nadelschaft 12 und die Nadelspitze 11 eingeschraubt oder mit dem Nadelschaft 12 und der Nadelspitze 11 verschweißt werden.

Vorzugsweise wird in dieser Ausführungsform das Verbindungsstück 13 aus einem Material hergestellt, das dämpfendere Eigenschaften als das Material des Nadelschaftes 12 und/oder das Material der Nadelspitze 11 aufweist.

## Patentansprüche

1. Einspritznadel für ein Einspritzventil (1) mit einem Nadelkörper, der einen Nadelschaft (12) und eine Nadelspitze (11) aufweist, wobei auf der Nadelspitze (11) eine Dichtfläche (6) ausgebildet ist, die zum Aufliegen auf einen Dichtsitz (5) eines Düsenkörpers (2) ausgebildet ist,
wobei
die Dichtfläche (6) kegelförmig ist und rotationssymmetrisch zu einer Symmetrieachse (14) der Einspritznadel ausgebildet ist, der Dichtsitz (5) kegelförmig ist und rotationssymmetrisch zu der Symmetrieachse (14) ausgebildet ist,
wobei der Dichtsitz (5) der Dichtfläche (6) zugeordnet ist und zwischen der Dichtfläche (6) und dem Dichtsitz (5) ein Differenzwinkel (A) ausgebildet ist, die Nadelspitze (11) als rotationssymmetrischer Körper ausgebildet ist und über ein impulsdämpfendes Element mit dem Nadelschaft (12) verbunden ist, das impulsdämpfende Element als Nut (18) ausgebildet ist, **dadurch gekennzeichnet, dass** die jeweiligen Teilstücke (17,20) des Nadelschaftes (12) und der Nadelspitze (11), die unmittelbar an die Nut (18) angrenzen, den gleichen Querschnitt aufweisen und dass die Nut (18) einen Abstand von einer Dichtkante (22) der Nadelspitze (11) aufweist, der im Bereich von 0,1 bis 1 mm liegt.

2. Einspritznadel nach Anspruch 1, **dadurch gekennzeichnet, dass** die Nadelspitze (11) über die Nut (18) in ein mittensymmetrisch angeordnetes Verbindungsstück (13) übergeht, dass das Verbindungsstück (13) mit dem Nadelschaft (12) verbunden ist, dass der Durchmesser D des Verbindungsstückes (13) in der Weise ausgebildet ist, dass die Nadelspitze (11) beim Aufschlagen auf mit einer geringeren Kraft auf den Dichtsitz aufschlägt.

3. Einspritznadel nach Anspruch 2, **dadurch gekennzeichnet, dass** das Verbindungsstück (13) durch eine ringförmige Nut (18) ausgebildet ist, die in die Einspritznadel (10) eingebracht ist.

4. Einspritznadel nach einem der Ansprüche 2 oder 3, **dadurch gekennzeichnet, dass** das Verbindungsstück (13) einen Durchmesser (D) von 0,5 bis 1,8 mm aufweist.

5. Einspritzventil mit einer Einspritznadel nach einem der Ansprüche 1 bis 4.

## Claims

1. Injection needle for an injection valve (1) with a needle body which comprises a needle shaft (12) and a needle tip (11), with a sealing surface (6) configured on the needle tip (11), said surface being configured to rest on a sealing seat (5) of a nozzle body (2),
wherein
the sealing surface (6) is tapered and is configured with rotational symmetry in respect of an axis of symmetry (14) of the injection needle, the sealing seat (5) is tapered and is configured with rotational symmetry in respect of the axis of symmetry (14), with the sealing seat (5) being assigned to the sealing surface (6) and a differential angle (A) being configured between the sealing surface (6) and the sealing seat (5), the needle tip (11) being configured as a rotationally symmetrical body and being connected to the needle shaft (12) by means of an impulse-damping element, the impulse damping element is configured as a groove (18), **characterised in that** the respective sections (17, 20) of the needle shaft (12) and the needle tip (11), which directly abut the groove (18), have the same cross-section and that the groove (18) is at a distance from a sealing edge (22) of the needle tip (11) which lies in the region of 0.1 to 1mm.

2. Injection needle according to claim 1, **characterised in that** the needle tip (11) passes over the groove (18) into a connector piece (13) disposed with central symmetry, that the connector piece (13) is connected to the needle shaft (12), that the diameter D of the connector piece (13) is configured in such a way that the needle tip (11) hits the sealing seat with less force.

3. Injection needle according to claim 2, **characterised in that** the connector piece (13) is configured by means of a ring-shaped groove (18), which is incorporated into the injection needle (10).

4. Injection needle according to one of claims 2 or 3, **characterised in that** the connector piece (13) has a diameter (D) of 0.5 to 1.8 mm.

5. Injection valve with an injection needle according to one of claims 1 to 4.

## Revendications

1. Aiguille d'injecteur pour une soupape d'injection (1), comportant un corps d'aiguille qui présente un talon d'aiguille (12) et une pointe d'aiguille (11), une surface d'étanchéité (6), prévue pour reposer sur un siège d'étanchéité (5), étant réalisée sur la pointe d'aiguille (11) d'un corps de soupape (2),
la surface d'étanchéité (6) étant réalisée avec une forme de cône et symétrique en rotation par rapport à un axe de symétrie (14) de l'aiguille d'injecteur, le siège d'étanchéité (5) étant conique et symétrique en rotation par rapport à l'axe de symétrie (14), le siège d'étanchéité (5) étant associé à la surface d'étanchéité (6) et un angle différentiel (A) étant réalisé entre la surface d'étanchéité (6) et le siège d'étanchéité (5), la pointe d'aiguille (11) étant réalisée sous forme d'un corps symétrique en rotation et étant reliée par un élément amortissant les impulsions, l'élément amortissant les impulsions étant réalisé sous la forme d'une rainure (18),
**caractérisée en ce que** chacune des différentes pièces constitutives (17, 20) du talon d'aiguille (12) et de la pointe d'aiguille (11), qui sont situées directement en limite de la rainure (18), présentent la même section et **en ce que** la rainure (18) présente, par rapport à une arête d'étanchéité (22) de la pointe d'aiguille (11) une distance comprise dans la zone de 0,1 à 1 mm.

2. Aiguille d'injecteur suivant la revendication 1, **caractérisée en ce que** la pointe d'aiguille (11) dépasse par la rainure (18) dans une partie de liaison (13) disposée au centre de symétrie, **en ce que** la partie de liaison (13) est raccordée au talon d'aiguille (12), **en ce que** le diamètre (D) de la partie de liaison (13) est réalisé de telle façon que la pointe d'aiguille (11) vienne en butée sur le siège d'étanchéité avec une force faible.

3. Aiguille d'injecteur suivant la revendication 2, **caractérisée en ce que** la partie de liaison (13) est réalisée par une rainure (18) de forme annulaire, qui est implantée dans l'aiguille d'injecteur (10).

4. Aiguille d'injecteur suivant la revendication 2 ou la revendication 3, **caractérisée en ce que** la partie de liaison (13) présente un diamètre (D) de 0,5 à 1,8 mm.

5. Soupape d'injection comportant une aiguille d'injecteur suivant l'une des revendications 1 à 4.
